# FASCICULE DE BREVET EUROPEEN

(11) **EP 1 751 387 B1**
(45) Date de publication et mention de la délivrance du brevet: **28.05.2008**
(21) Numéro de dépôt: 05757713.2
(22) Date de dépôt: 19.04.2005
(51) Int. Cl.: E05G 1/14, E05G 1/00, E05G 1/08

(54) **SYSTEME SECURISE POUR LE TRANSPORT OU LA CONSERVATION DE VALEURS TELLES QUE DES BILLETS DE BANQUE**
SICHERES SYSTEM FÜR DEN TRANSPORT UND DIE AUFBEWAHRUNG VON WERTGEGENSTÄNDEN WIE GELDSCHEINEN
SECURE SYSTEM FOR TRANSPORTING OR PRESERVING VALUABLES SUCH AS BANK NOTES

(30) Priorité: 06.05.2004 FR 0404919
(43) Date de publication de la demande: 14.02.2007
(73) Titulaire: Oberthur Cash Protection, 21000 Dijon (FR)
(72) Inventeur: SIKORA, Thierry, F-21000 Dijon (FR); VOHNOUT-MARLE, Laurence, 21560 Couternon (FR); CENTRELLA, Gérald, F-21310 Belleneuve (FR); RIVIERE, Lionel, F-21000 Dijon (FR); PELTIER, Bruno, F-21850 Saint Apollinaire (FR)
(74) Mandataire: Puiroux, Guy
(86) Numéro de dépôt international: PCT/FR2005/000956
(87) Numéro de publication internationale: WO 2005/121482

(56) Documents cités:
- EP-A- 0 409 725
- WO-A-99/58799
- BE-A- 1 014 379
- GB-A- 2 280 056
- GB-A- 2 360 327
- GB-A- 2 390 055

## Description

La présente invention concerne un système sécurisé pour le transport ou la conservation de valeurs notamment de billets de banque, de chèques, de cartes bancaires ou similaires enfermées dans un conteneur muni de moyens de gestion internes et de moyens de dégradation desdites valeurs en cas d'agression.

Dans le domaine des systèmes sécurisés pour le transport de billets de banque, on connaît bien des systèmes comprenant un conteneur muni de moyens de dégradation consistant plus particulièrement en des moyens de maculation des billets avec une encre indélébile; c'est le cas, par exemple, du brevet européen EP 0 409 725. Ce brevet décrit un système dans lequel un conteneur est pourvu de moyens de gestion internes fonctionnant à la manière d'une « machine à modes limités » dont le cycle de fonctionnement comporte un nombre restreint d'états logiques appelés « modes », la transition d'un premier mode vers un second mode étant la conséquence d'un événement ponctuel dont la licéité est, ou a été, préalablement vérifiée par un moyen autonome pouvant se mettre en relation avec lesdits moyens de gestion internes du conteneur, ladite transition s'accompagnant alors de la perte de mémoire du mode antérieur. Ce système est destiné à être utilisé pour la protection de fonds placés dans un conteneur par le responsable d'une agence bancaire, par exemple, nommé expéditeur afin d'être transporté par un convoyeur; par exemple vers une succursale de cette agence bancaire. La succession des états logiques du conteneur et par conséquent, le transfert de la responsabilité est confié à un ordinateur unique de supervision pour gérer la sécurité logique des conteneurs, c'est-à-dire pour vérifier la licéité des transitions de certains modes de fonctionnement de leurs moyens de gestion internes vers certains autres modes.

Un tel système est particulièrement adapté pour tous les transferts de fonds répétitifs tels que par exemple, les transferts entre une banque et ses diverses agences ; toutefois, ce système n'est pas adapté pour le transfert ou la collecte de fonds de manière occasionnelle ou provisoire pour des raisons évidentes de coûts. En effet, ce système nécessite l'installation sur chaque lieu de collecte d'une station qui est particulièrement onéreuse.

Afin de remédier à cet inconvénient, on a déjà imaginé un système de transport sécurisé d'objets en conteneurs inviolables dont au moins une station destinataire est mobile et transportable afin de permettre le transfert ou la collecte de fonds de manière occasionnelle ou provisoire ; c'est le cas, par exemple, du brevet français FR 2 751 111. Ce brevet décrit un système sécurisé de transport de valeurs enfermées dans un conteneur qui, en cas d'agression, provoque leur dégradation. Le conteneur est pourvu de moyens de gestion internes fonctionnant également à la manière d'une machine à « modes limités » pouvant comporter successivement, totalement ou en partie seulement, les éléments d'un ensemble constitué par un utilisateur des valeurs, c'est-à-dire un expéditeur, un destinataire ou un convoyeur, un conteneur et un centre serveur unique situé à distance qui peut se mettre en relation avec les moyens de gestion internes dudit conteneur lorsqu'il est sur son lieu de départ. L'utilisateur de valeurs, le conteneur et le centre serveur sont reliés entre eux par l'intermédiaire d'une borne unique formant une station en réseau étoilé dont ladite station est le centre. Afin de permettre le transfert ou la collecte de fonds de manière occasionnelle ou provisoire, la station d'au moins un destinataire n'est pas une station résidente mais une station mobile et transportable. Cette station mobile du destinataire est un terminal à clavier et écran pourvu d'un micro-processeur et d'un lecteur de cartes à mémoire, entièrement autonome c'est-à-dire non relié au centre serveur et apte à être reliée par une interface de communication avec le conteneur, ladite interface possédant avantageusement la source d'énergie permettant d'alimenter le terminal et le conteneur, et notamment son verrou électromagnétique.

Ainsi, les systèmes de l'art antérieur permettent d'effectuer le transport et la collecte de valeurs non seulement pour les transferts répétitifs mais également pour les transferts occasionnels ou provisoires ; néanmoins, pour la conservation des valeurs, ces systèmes sont inadaptés et les utilisateurs sont obligés de s'équiper de coffre-forts fixes pour conserver leurs valeurs dans un lieu fixe, ce qui grève les coûts d'équipement.

L'un des buts de l'invention est donc de remédier à cet inconvénient en proposant un système sécurisé pour le transport ou la conservation de valeurs notamment de billets de banque, de chèques, de cartes bancaires ou similaires permettant d'utiliser le système soit à la manière d'un coffre permanent pour la conservation de valeurs soit pour le transport desdites valeurs depuis un site de départ jusqu'à un destinataire.

A cet effet, et conformément à l'invention, il est proposé un système sécurisé pour le transport ou la conservation de valeurs, notamment de billets de banque, de chèques, de cartes bancaires ou similaires, enfermés dans un conteneur muni de moyens de gestion internes et de moyens de dégradation des valeurs en cas d'agression, lesdits moyens de gestion internes fonctionnant par exemple à la manière d'une « machine à modes limités » dont le cycle de fonctionnement comporte un nombre restreint d'états logiques, appelé modes, la transition d'un premier mode à un second mode résultant d'un événement ponctuel dont la licéité est, ou a été, préalablement vérifiée par un centre serveur situé à distance pouvant se mettre en relation avec les moyens de gestion internes du conteneur par tous moyens appropriés, ladite transition s'accompagnant alors de la perte de mémoire du mode antérieur ; ledit système est remarquable en ce qu'il est constitué d'une part d'au moins un conteneur muni d'un lecteur de cartes à mémoire relié aux moyens de gestion internes, ladite carte à mémoire comprenant au moins un code d'identification de l'utilisateur des conteneurs, et d'autre part, d'au moins un socle muni d'une carte électronique, ladite carte étant alimentée par une source d'énergie, dans laquelle sont enregistrées des données relatives à la localisation dudit socle qui est apte à recevoir le conteneur muni d'un moyen de connection mâle ou femelle relié aux moyens de gestion internes coopérant avec un moyen de connection complémentaire femelle ou respectivement mâle, relié à la carte électronique du socle de telle sorte qu'un utilisateur puisse utiliser le conteneur soit à la manière d'un coffre permanent pour la conservation de valeurs en introduisant, pour ouvrir et fermer le conteneur, la carte à mémoire dans le lecteur de cartes dudit conteneur qui est alors positionné sur le socle, l'ouverture et la fermeture du conteneur ne pouvant être réalisée que si les données relatives à la localisation du socle sont conformes aux données enregistrées dans la carte à mémoire et/ou dans les moyens de gestion internes du conteneur, soit pour le transport des valeurs depuis le socle fixe localisé à un point de départ jusqu'à un second socle positionné chez le destinataire.

D'autres avantages et caractéristiques ressortiront mieux de la description qui va suivre de plusieurs variantes d'exécution, données à titre d'exemple non limitatif, du système sécurisé pour le transport ou la conservation de valeurs conforme à l'invention en référence aux dessins annexés sur lesquels :
- la figure 1 est un schéma synoptique de l'organisation du système conforme à l'invention,
- la figure 2 est une vue en perspective déchirée d'un conteneur du système conforme à l'invention,
- la figure 3 est une vue de face du conteneur conforme à l'invention représenté à la figure 2,
- la figure 4 est une vue de face d'une variante d'exécution du conteneur suivant l'invention,
- la figure 5 est une vue en perspective d'un socle apte à recevoir un conteneur du système conforme à l'invention,
- la figure 6 est une vue en perspective d'une pluralité de socles solidaires d'une armature verticale modulaire,
- la figure 7 est une vue en perspective des montants et des plateaux de support de l'armature verticale modulaire portant les socles du système suivant l'invention,
- la figure 8 est une vue en perspective d'une variante d'exécution consistant en une pluralité d'armatures verticales accolées les unes aux autres,
- la figure 9 est une vue en perspective de l'intérieur du véhicule de transport des conteneurs montrant les caissons dans lesquels sont placés les conteneurs lors du transport.

On décrira ci-après un exemple particulier d'utilisation du système sécurisé pour le transport ou la conservation de valeurs conforme à l'invention entre un site central tel qu'une banque centrale et un seul destinataire tel qu'une agence bancaire ; néanmoins, il est bien évident que cet exemple n'est donné qu'à titre d'illustration non limitative du système selon l'invention qui peut comprendre plusieurs destinataires notamment.

En référence à la figure 1, le système conforme à l'invention est destiné à protéger des valeurs qui ont été placées dans un conteneur 1 dans la banque centrale, c'est-à-dire l'expéditeur 2. Ledit conteneur 1 rempli de valeurs est alors transporté par un convoyeur 3 au moyen d'un véhicule 4 jusqu'au destinataire 5, en l'occurrence une agence bancaire.

Il est bien évident que tous les événements précédents le transport par le convoyeur 3 des valeurs qui occasionnent un nombre de transition d'un mode vers un autre du conteneur 1 conformément aux enseignements du brevet européen EP 0 409 725 et/ou du brevet français FR 2 751 111, ne seront pas explicités ci-après. Il conviendra de se reporter aux brevets sus-mentionnés pour plus de précision. Cependant les transitions d'un mode vers un autre entraînant les transferts de responsabilité du conteneur 1 sont contrôlés par un centre serveur 6 qui gère la sécurité logique du conteneur 1 lorsqu'il est dans son lieu de départ chez l'expéditeur 2. Ainsi, le centre serveur 6 vérifie la licéité des transitions de certains modes de fonctionnement des moyens de gestion internes du conteneur 1 vers d'autres modes de fonctionnement. Ledit centre serveur 6 vérifie la licéité en communiquant avec un dispositif de programmation et de gestion 7 des conteneurs 1, comme il sera détaillé un peu plus loin.

En référence aux figures 1, 2 et 5, le système est constitué d'un conteneur 1 muni d'un lecteur 8 de cartes à mémoire 9 relié aux moyens de gestion internes 10 du conteneur 1, ladite carte à mémoire 9 consistant de préférence en une carte à puce qui comprend en mémoire au moins un code d'identification de l'utilisateur du conteneur 1, c'est-à-dire le destinataire. Le système comprend, par ailleurs, au moins un socle 11 muni d'une carte électronique 12, ladite carte 12 étant alimentée par une source d'énergie, en l'espèce le réseau électrique conventionnel à 230 volts, dans laquelle sont enregistrées des données relatives à la localisation dudit socle 11 qui est apte à recevoir le conteneur 1. Ledit conteneur 1 est muni d'un moyen de connection mâle, non représenté sur les figures, relié aux moyens de gestion internes coopérant avec un moyen de connection complémentaire femelle 13 relié à la carte électronique 12 du socle 11 de telle manière qu'un utilisateur puisse utiliser le conteneur 1 soit à la manière d'un coffre permanent pour la conservation de valeurs en introduisant, pour ouvrir et fermer le conteneur 1, la carte à mémoire 9 dans le lecteur de cartes 8 dudit conteneur 1 qui est alors positionné sur son socle 11, l'ouverture et la fermeture du conteneur 1 ne pouvant être réalisées que si les données relatives à la localisation du socle 11 sont conformes aux données enregistrées dans la carte à mémoire 9 et/ou dans les moyens de gestion internes 10 du conteneur 1 soit pour le transport des valeurs depuis le socle 11 fixe de l'expéditeur 2 jusqu'au second socle 11 fixe du destinataire 5.

Par ailleurs, le conteneur 1 consiste en un casier 14 globalement parallélépipédique muni sur sa paroi supérieure d'une poignée de préhension 15 et ouvert sur sa face dite avant, de telle sorte qu'au moins un tiroir 16 formant un compartiment dans lequel sont positionnées les valeurs soit apte à coulisser depuis une première position fermée où ledit tiroir 16 s'étend à l'intérieur du casier 14 jusqu'à une seconde position d'ouverture où ledit tiroir 16 s'étend intégralement ou partiellement à l'extérieur dudit casier 14. Le tiroir 16 et/ou le casier 14 comprend des capteurs anti-intrusions, non représentés sur les figures, tels que, par exemple, un capteur de contrôle de l'intégrité d'une paroi telle que décrit dans le brevet français FR 2.615.987 de la demanderesse. Ces capteurs sont connectés aux moyens de gestion internes du conteneur 1 afin de permettre, lorsqu'une dégradation est constatée par les capteurs d'activer le moyens de dégradation des valeurs comme on le verra plus loin.

En référence aux figures 2 et 3, le conteneur 1 comprend sur sa face avant une fente 17 d'introduction de la carte à mémoire 9 s'étendant au-dessus du tiroir 16, le lecteur 8 de cartes à mémoire 9 connecté aux moyens de gestion internes 10 s'étendant au droit de la fente 17 à l'intérieur du casier 14. Le conteneur 1 comprend, par ailleurs, sur sa face avant, un écran de visualisation 18 et des boutons de commande 19 reliés aux moyens de gestion internes 10 dudit conteneur 1 et s'étendant au-dessus de la fente 17 d'introduction de la carte à mémoire 9.

Selon une variante d'exécution du conteneur du système conforme à l'invention, ledit conteneur 1 consiste en un casier 14 globalement parallélépipédique muni de préférence sur sa paroi supérieure d'une poignée de préhension 15 et ouvert sur sa face dite avant de telle sorte que deux tiroirs 16a, 16b formant deux compartiments superposés dans lesquels sont positionnées les valeurs soient aptes à coulisser depuis une première position fermée où lesdits tiroirs 16a, 16b s'étendent à l'intérieur du casier 14 jusqu'à une seconde position d'ouverture où lesdits tiroirs 16a, 16b s'étendent intégralement ou partiellement à l'extérieur dudit casier 14. On notera que le tiroir supérieur 16a peut s'ouvrir indépendamment du tiroir inférieur 16b et inversement.

Il va de soi que le conteneur 1 peut comprendre plus de deux tiroirs 16 sans pour autant sortir du cadre de l'invention.

En référence à la figure 2, les moyens de dégradation des valeurs pilotés par les moyens de gestion internes 10 lors d'une dégradation du conteneur 1 consistent en des pochettes souples 20 remplies d'une encre indélébile positionnées dans le casier 14 de telle sorte qu'elles s'étendent au-dessus des valeurs lorsque le tiroir 16 est fermé. Ces pochettes souples 20 sont aptes à être déchirées par des moyens pyrotechniques 21 activés par les moyens de gestion internes 10 du conteneur 1 en cas d'agression. De manière particulièrement avantageuse, afin de procurer une parfaite traçabilité des billets après leur maculation, un traceur ADN, tel que décrit dans la demande de brevet international WO 02/090581 par exemple, est mélangé à l'encre indélébile contenue dans les pochettes souples 20, l'encre de chaque conteneur 1 comprenant un traceur ADN spécifique permettant ainsi de connaître à posteriori le conteneur 1 qui a subi une dégradation et qui a maculé les valeurs.

Par ailleurs, en référence à la figure 2, chaque conteneur 1 comprend une unité d'enregistrement 22 dite boîte noire dans laquelle toutes les opérations effectuées sur le conteneur 1 entre le socle 11 de départ de l'expéditeur et le socle 11 d'arrivé du destinataire. Cette unité d'enregistrement 22 consiste, par exemple, en un composant électronique de mémoire EPROM(Erase Programmable Read Only). Les données sauvegardées dans l'unité d'enregistrement 22 sont intégralement effacées lorsque le conteneur 1 est positionné sur le socle d'arrivé chez le destinataire.

En référence à la figure 5, le socle 11 est constitué d'une platine rectangulaire horizontale 23 munie de deux rebords longitudinaux 24 et d'un rebord latéral 25 formant la partie arrière dudit socle 11. La platine horizontale 23 comprend sur sa face supérieure deux rails longitudinaux 26 parallèles coopérant avec deux gorges longitudinales 27 parallèles complémentaires s'étendant sous le casier 14 du conteneur 1 (figure 3). Lesdits rails 26 comprennent à leurs extrémités supérieures respectives un contact longitudinal 28 prenant appui sur un patin 29 respectivement positionné au fond des gorges 27 du casier 14, les contacts 28 et les patins 29 étant connectés à la source d'énergie du socle et respectivement à la source d'alimentation des moyens de gestion internes 10 du conteneur 1 (figure 2). On observera que les contacts 28 sont maintenus en appui sur les patins 29 lorsque le conteneur 1 est positionné sur son socle 11 par des moyens résilients non représentés sur les figures. Par ailleurs, la source d'alimentation des moyens de gestion internes 10 qui n'est pas représentée sur la figure 5 consiste en une batterie rechargeable bien connue de l'Homme de l'Art.

Dans une version minimale, le système peut ne comprendre qu'un seul socle 11 sur le lieu de départ et un unique socle 11 sur le lieu d'arrivée des conteneurs 1 ; néanmoins, les activités bancaires nécessitent habituellement l'utilisation de plusieurs conteneurs 1 et donc de plusieurs socles 11.

A cet égard, en référence aux figures 1 et 6 , le système peut avantageusement comprendre une pluralité de socles 11 solidaires d'au moins une armature verticale 30 modulaire comprenant une embase horizontale 31 globalement rectangulaire sur laquelle prend appui un premier socle 11 et depuis laquelle s'étend trois montants 32 depuis les rebords longitudinaux 24 et le rebord latéral 25 du premier socle 11, des plateaux horizontaux 33 de support (figure 7) aptes à recevoir respectivement un socle 11 étant fixés sur les montants 32. On notera que lesdits plateaux de support 33 sont positionnés à intervalles réguliers , la distance séparant deux plateaux 33 consécutifs étant juste supérieure à la hauteur d'un conteneur 1, et assurent une bonne rigidité à l'armature verticale 30. Les montants 32 consistent en des éléments tubulaires dont les extrémités sont aptes à venir s'emmancher sur des ergots s'étendant depuis la face supérieure de l'embase 31 ou des pièces de raccord en fonction de la hauteur de l'armature 30 souhaitée. Afin d'éviter des blessures, les extrémités supérieures des montants 32 comprennent des pièces 34 obtenues dans une matière plastique venant s'emmancher aux extrémités desdits montants 32.

En référence à la figure 8, suivant une variante d'exécution du système conforme à l'invention, plusieurs armatures verticales 30 telles que décrites précédemment peuvent être jointes deux à deux par exemple. On peut ainsi moduler le nombre de socles 11 en fonction de l'activité du client.

En référence à la figure 1, le système comprend un dispositif de programmation et de gestion 7 des conteneurs 1 positionnés dans leur socle 11 du lieu de départ, c'est-à-dire chez l'expéditeur 2, apte à communiquer des données aux cartes électroniques 12 des socles 11 sur lesquels les conteneurs sont positionnés et au centre serveur 6. Ce dispositif de programmation et de gestion 7 des conteneurs 1 consistent par exemple en un ordinateur du type PC muni d'un écran plat tactile et de moyens de communication du type Ethernet.

Il est bien évident que le centre serveur 6 peut être intégré aux moyens de programmation et de gestion 7 des conteneurs 1 sans sortir du cadre de l'invention. De plus, en référence à la figure 1, le système peut comprendre plusieurs moyens de programmation et de gestion 7,7', etc... sans sortir du cadre de l'invention.

Par ailleurs, en référence aux figures 1 et 9, le système comprend un véhicule 4 équipé de caissons 35 dans lesquels sont positionnés des socles 11 dont les cartes électroniques 12 sont connectés les unes aux autres afin que les moyens de gestion internes 10 desdits conteneurs 1 puissent s'échanger des informations. Ledit véhicule 4 comprend un système GPS dont les données sont transmises aux conteneurs positionnés dans les caissons 35. Ainsi, lorsque un convoyeur doit décharger un conteneur 1, il lui suffit d'introduire sa carte à mémoire 9 dans l'un quelconque des conteneurs 1 positionnés dans les caissons 35. Le lecteur de carte 8 et les moyens de gestion internes 10 dudit conteneur 1 lisent alors la carte portant les informations relatives au(x) conteneur(s) qui doit être livré et transmettent lesdites informations à l'ensemble des autres conteneurs 1 positionnés dans les caissons 35. Le conteneur 1 qui doit être livré signale alors sa présence par un signal lumineux et/ou sonore par exemple. Le convoyeur peut ensuite aisément sortir le conteneur 1 de son caisson 35 si la position du véhicule 4 fournie par le système GPS correspond bien au parcours enregistré dans les moyens de gestion internes dudit conteneur 1.

Enfin, il est bien évident que les exemples que l'on vient de donner ne sont que des illustrations particulières en aucun cas limitatives quant au domaine d'application de l'invention.

## Revendications

1. - Système sécurisé pour le transport ou la conservation de valeurs notamment de billets de banque, de chèques, de cartes bancaires ou similaires, enfermées dans un conteneur (1) muni de moyens de gestion internes (10) et de moyens de dégradation (20,21)des valeurs en cas d'agression, lesdits moyens de gestion internes (10) fonctionnant par exemple à la manière d'une « machine à modes limités » dont le cycle de fonctionnement comporte un nombre restreint d'états logiques, appelés modes, la transition d'un premier mode à un second mode résultant d'un évènement ponctuel dont la licéité est, ou a été, préalablement vérifiée par un centre serveur (6) situé à distance pouvant se mettre en relation avec les moyens de gestion internes (10) du conteneur (1) par tout moyen approprié, ladite transition s'accompagnant alors de la perte de mémoire du mode antérieur, **caractérisé en ce qu'**il est constitué d'une part d'au moins un conteneur (1) muni d'un lecteur (8) de carte à mémoire (9) relié aux moyens de gestion internes (10), ladite carte à mémoire (9) comprenant en mémoire au moins un code d'identification de l'utilisateur du conteneur (1), et d'autre part, d'au moins un socle (11) muni d'une carte électronique (12), ladite carte (12) étant alimentée par une source d'énergie, dans laquelle sont enregistrées des données relatives à la localisation dudit socle (11) qui est apte à recevoir le conteneur (1) muni d'un moyen de connection mâle ou femelle relié aux moyens de gestion internes (10) coopérant avec un moyen de connection complémentaire femelle ou respectivement mâle (13) relié à la carte électronique (12) du socle (11) de telle sorte qu'un utilisateur puisse utiliser le conteneur (1) soit à la manière d'un coffre permanent pour la conservation de valeurs en introduisant, pour ouvrir et fermer le conteneur (1), la carte à mémoire (9) dans le lecteur (8) de carte dudit conteneur (1) qui est alors positionné sur le socle (11), l'ouverture et la fermeture du conteneur (1) ne pouvant être réalisée que si les données relatives à la localisation du socle (11) sont conformes aux données enregistrées dans la carte à mémoire (9) et/ou dans les moyens de gestion internes (10) du conteneur (1) soit pour le transport des valeurs depuis le socle (11) fixe localisé à un point de départ localisé chez l'expéditeur (2) jusqu'à un second socle (11) chez le destinataire (5).

2. - Système suivant la revendication précédente **caractérisé en ce que** le conteneur (1) consiste en un casier (14) globalement parallélépipédique muni sur sa paroi supérieure d'une poignée de préhension (15) et ouvert sur sa face dite avant de telle sorte qu'au moins un tiroir (16,16a,16b), formant un compartiment dans lequel sont positionnés les valeurs, soit apte à coulisser depuis une première position fermée où ledit tiroir (16,16a,16b) s'étend à l'intérieur du casier (14) jusqu'à une seconde position d'ouverture où ledit tiroir (16,16a,16b) s'étend intégralement ou partiellement à l'extérieur du casier (14).

3. - Système suivant la revendication 2 **caractérisé en ce que** le conteneur (1) comprend sur sa face avant une fente d'introduction (17) de la carte à mémoire (9) s'étendant au dessus du tiroir (16,16a,16b), le lecteur (8) de carte à mémoire (9) connecté aux moyens de gestion internes (10) s'étendant au droit de la fente (17) à l'intérieur du casier (14).

4. - Système suivant la revendication 3 **caractérisé en ce que** le conteneur (1) comprend sur sa face avant un écran de visualisation (18) et des boutons de commande (19) reliés aux moyens de gestion internes (10) dudit conteneur (1) et s'étendant au dessus de la fente d'introduction (17) de la carte à mémoire (9).

5. - Système suivant l'une quelconque des revendications 2 à 4 **caractérisé en ce que** les moyens de dégradation (20,21) des valeurs consistent en des pochettes souples (20) remplies d'une encre indélébile positionnées dans le casier (14) de telle sorte qu'elles s'étendent au dessus des valeurs lorsque le tiroir (16,16a,16b) est fermé et aptes à être déchirées par des moyens pyrotechniques (21) activés par les moyens de gestion internes (10) en cas d'agression.

6. - Système suivant la revendication 5 **caractérisé en ce qu'**il comprend un traceur ADN mélangé à l'encre indélébile.

7. - Système suivant la revendication 6 **caractérisé en ce que** le traceur ADN est spécifique à chaque conteneur.

8. - Système suivant l'une quelconque des revendications précédentes **caractérisé en ce que** chaque conteneur (1) comprend une unité d'enregistrement (22), dite boite noire, de toutes les opérations effectuées sur ledit conteneur (1) entre le socle (11) de départ et le socle (11) d'arrivée.

9. - Système suivant la revendication 8 **caractérisé en ce que** l'unité d'enregistrement (22) consiste en un composant électronique de mémoire EPROM.

10. - Système suivant l'une quelconque des revendications 8 ou 9 **caractérisé en ce que** les données sauvegardées dans l'unité d'enregistrement (22) sont intégralement effacées lorsque le conteneur (1) est positionné sur le socle (11) d'arrivée.

11. - Système suivant l'une quelconque des revendications précédentes **caractérisé en ce que** le socle (11) est constitué d'une platine rectangulaire horizontale (23) muni de deux rebords longitudinaux (24) et d'un rebord latéral (25) formant la partie arrière dudit socle (11).

12. - Système suivant la revendication 11 **caractérisé en ce que** la platine (23) comprend sur sa face supérieure deux rails (26) longitudinaux parallèles coopérant avec deux gorges (27) longitudinales parallèles complémentaires s'étendant sous le casier (14) du conteneur (1).

13. - Système suivant la revendication 12 **caractérisé en ce que** les rails (26) comprennent à leurs extrémités supérieures respectives un contact longitudinal (28) prenant appui sur un patin (29) respectivement positionné au fond des gorges (27) du casier (14) du conteneur (1), les contacts (28) et les patins (29) étant connectés à la source d'énergie du socle (11) et respectivement à la source d'alimentation des moyens de gestion internes (10) du conteneur (1).

14. - Système suivant l'une quelconque des revendications 11 à 13 **caractérisé en ce qu'**il comprend une pluralité de socles (11) solidaires d'au moins une armature verticale modulaire (30) comprenant une embase horizontale (31) globalement rectangulaire sur laquelle prend appui un premier socle (11) et depuis laquelle s'étendent trois montants (32) depuis les rebords longitudinaux (24) et le rebord latéral (25) du premier socle (11), des plateaux horizontaux (33) de support aptes à recevoir respectivement un socle (11) étant fixés sur les montants (32) à intervalles réguliers.

15. - Système suivant la revendication 14 **caractérisé en ce que** les montants (32) consistent en des éléments tubulaires dont les extrémités sont aptes à venir s'emmancher sur des ergots s'étendant depuis la face supérieure de l'embase (31) ou sur des pièces de raccord.

16. - Système suivant l'une quelconque des revendications précédentes **caractérisé en ce qu'**il comprend un dispositif de programmation et de gestion (7) des conteneurs (1), ces derniers étant positionnés dans leurs socles (11) chez l'expéditeur (2), apte à communiquer des données aux cartes électroniques (12) desdits socles (11) et au centre serveur (6).

17. - Système suivant la revendication 16 **caractérisé en ce que** le dispositif de programmation et de gestion (7) des conteneurs (1) consistent en un ordinateur PC muni d'un écran plat tactile et de moyens de communication.

18. - Système suivant l'une quelconque des revendications précédentes **caractérisé en ce qu'**il comprend un véhicule (4) équipé de caissons (35) dans lesquels sont positionnés des socles (11) dont les cartes électroniques (12) sont connectées les unes aux autres afin que les moyens de gestion internes (10) desdits conteneurs (10) puissent échanger des informations.

19. - Système suivant la revendication 18 **caractérisé en ce que** le véhicule (4) comprend un système GPS dont les données sont transmises aux conteneurs (1) positionnés dans les caissons (35).

## Claims

1. Secure system for transporting or preserving valuables in particular bank notes, cheques, bank cards or the like, enclose in a container (1) provided with internal controlling means (10) and means for deteriorating (20,21) valuables in the event of attack, said internal controlling means (10) functioning for example in the manner of a "limited mode machine" of which the operating cycle comprises a limited number of logical states, called modes, with the transition from a first mode to a second mode resulting from an isolated event of which the actual existence is, or has been, verified beforehand by a remotely-located server centre (6) that can contact the internal controlling means (10) of the container (1) via any suitable means, said transition then accompanied by the loss of the memory of the prior mode, **characterised in that** it is constituted on the one hand of at least one container (1) provided with a memory card (9) reader (8) connected to the internal controlling means (10), said memory card (9) comprising in memory at least one identification code of the user of the container (1), and on the other hand, of at one base (11) provided with one electronic map (12), said map (12) being powered by a source of energy, wherein are recorded the data pertaining to the location of said base (11) which is able to receive the container (1) provided with a means of male or female connection connected to the internal controlling means (10) cooperating with an additional female or respectively male means of connection (13) connected to the electronic map (12) of the base (11) in such a way that a user can use the container (1) either in the manner of a permanent safe for the preserving of valuables by introducing, to open and close the container (1), the memory card (9) in the card reader (8) of said container (1) which is then positioned on the base (11), with the opening and the closing of the container (1) possible only if the data concerning the location of the base (11) comply with the data recorded in the memory card (9) and/or in the internal controlling means (10) of the container (1) or for the transport of valuables from the fixed base (11) located at a starting point located at the premises of the sender (2) until the second base (11) at the premises of the recipient (5).

2. System according to the preceding claim **characterised in that** the container (1) consists in a case (14) that is globally parallelepiped provided with on its upper wall a handgrip handle (15) and open on its front side in such a way that at least one drawer (16,16a,16b), forming a compartment wherein are positioned the valuables, or able to slide from a first closed position wherein said drawer (16, 16a, 16b) extends inside the case (14) until a second opening position wherein said drawer (16,16a,16b) extends fully or partially inside the case (14).

3. System according to claim 2 **characterised in that** the container (1) comprises on its front side an insertion slot (17) of the memory card (9) extending above the drawer (16,16a,16b), with the memory card (9) reader (8) connected to the internal controlling means (10) extending to the right of the slot (17) inside the case (14).

4. System according to claim 3 **characterised in that** the container (1) comprises on its front side a viewing screen (18) and control buttons (19) connected to the internal controlling means (10) of said container (1) and extending above the insertion slot (17) of the memory card (9).

5. System according to any of claims 2 to 4 **characterised in that** the means for deteriorating (20,21) valuables consists in flexible pockets (20) filled with an indelible ink positioned in the case (14) in such a way that they extend above the valuables when the drawer (16,16a,16b) is closed and are able to be torn by pyrotechnic means (21) activated by the internal controlling means (10) in the event of attack.

6. System according to claim 5 **characterised in that** it comprises a DNA tracer mixed with the indelible ink.

7. System according to claim 6 **characterised in that** the DNA tracer is specific to each container.

8. System according to any of the preceding claims **characterised in that** each container (1) comprises a recorder (22), called the black box, of all of the operations carried out on said container (1) between the starting base (11) and the arrival base (11).

9. System according to claim 8 **characterised in that** the recorder (22) consists in an EPROM memory electronic component.

10. System according to any of claims 8 or 9 **characterised in that** the data saved in the recorder (22) are fully erased when the container (1) is positioned on the arrival base (11).

11. System according to any of the preceding claims **characterised in that** the base (11) is constituted of a horizontal rectangular plate (23) provided with two longitudinal rims (24) and a lateral rim (25) forming the rear part of said base (11).

12. System according to claim 11 **characterised in that** the plate (23) comprises on its upper side two longitudinal parallel rails (26) cooperating with two additional longitudinal parallel grooves (27) extending under the case (14) of the container (1).

13. System according to claim 12 **characterised in that** the rails (26) include at their respective upper ends a longitudinal contact (28) taking support against a pad (29) respectively positioned at the bottom of the grooves (27) of the case (14) of the container (1), with the contacts (28) and the pads (29) being connected to the source of energy of the base (11) and respectively to the power supply of the internal controlling means (10) of the container (1).

14. System according to any of claims 11 to 13 **characterised in that** it comprises a plurality of bases (11) attached to at least one modular vertical frame (30) comprising a globally rectangular horizontal base (31) on which takes support a first base (11) and from wherein extend three risers (32) from the longitudinal rims (24) and the lateral rim (25) of the first base (11), horizontal support plates (33) able to receive respectively a base (11) being fixed on the risers (32) at regular intervals.

15. System according to claim 14 **characterised in that** the risers (32) consist of tubular elements of which the ends are able to fit onto stubs extending from the upper side of the base (31) or on the coupling pieces.

16. System according to any of the preceding claims **characterised in that** it comprises a programming and management device (7) for containers (1), with the latter being positioned in their bases (11) at the premises of the sender (2), able to communicate data to the electronic maps (12) of said bases (11) and to the server centre (6).

17. System according to claim 16 **characterised in that** the programming and management device (7) of the containers (1) consists in a computer provided with a flat touch screen and means of communication.

18. System according to any of the preceding claims **characterised in that** it comprises a vehicle (4) provided with boxes (35) wherein are positioned bases (11) of which the electronic maps (12) are connected to one another so that the internal controlling means (10) of said containers (10) can exchange information.

19. System according to claim 18 **characterised in that** the vehicle (4) comprises a GPS system of which the data are sent to the containers (1) positioned in the boxes (35).

## Patentansprüche

1. Gesichertes System für den Transport oder die Aufbewahrung von Wertmitteln, insbesondere von Banknoten, Schecks, Bankkarten oder Ähnlichem, die in einem Behälter (1) eingeschlossen sind, der mit internen Steuerungsmitteln (10) und mit Mitteln zur Beschädigung (20, 21) der Wertmittel im Falle eines Angriffes ausgestattet ist, wobei die internen Steuerungsmittel (10) zum Beispiel in der Art und Weise einer "Maschine mit eingeschränkten Modi" funktionieren, deren Arbeitszyklus eine beschränkte Anzahl logischer Zustände, so genannter Modi, umfasst, wobei der Übergang von einem ersten Modus in einen zweiten Modus aus einem punktuellen Ereignis resultiert, dessen Zulässigkeit im Voraus von einem entfernten Serverzentrum (6) geprüft wird oder wurde, das sich mit den internen Steuerungsmitteln (10) des Behälters (1) durch jedwedes geeignete Mittel verbinden kann, wobei der Übergang vom Speicherverlust des jeweils vorhergehenden Modus begleitet wird, **dadurch gekennzeichnet, dass** es einerseits aus mindestens einem Behälter (1), der mit einem Lesegerät (8) für eine Speicherkarte (9) ausgestattet ist, welches mit den internen Steuerungsmitteln (10) verbunden ist, wobei die Speicherkarte (9) mindestens einen Code zur Identifikation des Benutzers des Behälters (1) im Speicher enthält, und andererseits aus mindestens einem Sockel (11) besteht, der mit einer elektronischen Karte (12) ausgestattet ist, wobei die Karte (12) durch eine Energiequelle gespeist wird, auf der Daten bezogen auf die Lokalisierung des Sockels (11) gespeichert sind, der imstande ist, den Behälter (1) aufzunehmen, der mit einem Kontaktstift oder mit einer Kontakthülse, der oder die mit den internen Steuerungsmitteln (10) verbunden ist, ausgestattet ist, und der oder die jeweils mit einer komplementären Kontakthülse oder einem komplementären Kontaktstift (13) zusammenwirkt, die oder der mit der elektronischen Karte (12) des Sockels (11) verbunden ist, so dass ein Benutzer den Behälter (1) entweder in der Art und Weise eines permanenten Schließfaches für die Aufbewahrung von Wertmitteln verwenden kann, indem zum Öffnen und Schließen des Behälters (1) die Speicherkarte (9) in das Kartenlesegerät (8) des Behälters (1), der hiermit auf dem Sockel (11) positioniert ist, eingeführt wird, wobei die Öffnung und die Schließung des Behälters (1) nur dann durchgeführt werden kann, wenn die Daten bezogen auf die Lokalisierung des Sockels (11) mit den Daten, die auf der Speicherkarte (9) und/oder in den internen Steuerungsmitteln (10) des Behälters (1) gespeichert sind, übereinstimmen, oder für den Transport der Wertmittel von einem feststehenden Sockel (11), der sich an einem beim Absender (2) befindlichen Ausgangspunkt befindet, zu einem zweiten Sockel (11) beim Empfänger (5).

2. System nach dem vorhergehenden Anspruch, **dadurch gekennzeichnet, dass** der Behälter (1) aus einem Fach (14) besteht, das im Großen und Ganzen quaderförmig ist, und das auf seiner oberen Wand mit einem Greifgriff (15) ausgestattet und an seiner so genannten Vorderseite offen ist, so dass zumindest eine Lade (16,16a,16b), die ein Abteil bildet, in welches die Wertmittel hineingelegt werden, imstande ist, von einer ersten geschlossenen Position, wo sich die Lade (16,16a,16b) im Inneren des Faches (14) erstreckt, in eine zweite Öffnungsposition zu gleiten, wo sich die Lade (16,16a,16b) vollständig oder teilweise außerhalb des Faches (14) erstreckt.

3. System nach Anspruch 2, **dadurch gekennzeichnet, dass** der Behälter (1) auf seiner Vorderseite einen Einführschlitz (17) für die Speicherkarte (9) aufweist, der sich oberhalb der Lade (16,16a,16b) erstreckt, wobei sich das Lesegerät (8) für die Speicherkarte (9), das mit den internen Steuerungsmitteln (10) verbunden ist, in gerader Richtung vom Schlitz (17) im Inneren des Faches (14) erstreckt.

4. System nach Anspruch 3, **dadurch gekennzeichnet, dass** der Behälter (1) auf seiner Vorderseite ein Anzeigedisplay (18) und Bedienungsknöpfe (19) aufweist, die mit den internen Steuerungsmitteln (10) des Behälters (1) verbunden sind, und die sich oberhalb des Einführschlitzes (17) der Speicherkarte (9) erstrecken.

5. System nach einem der Ansprüche 2 bis 4, **dadurch gekennzeichnet, dass** die Mittel zur Beschädigung (20, 21) der Wertmittel aus biegsamen Hüllen (20) bestehen, die mit unlöschbarer Tinte gefüllt und im Fach (14) so angeordnet sind, dass sie sich über den Wertmitteln erstrecken, wenn die Lade (16,16a,16b) geschlossen ist, und die imstande sind, von pyrotechnischen Mitteln (21), die im Falle eines Angriffes von den internen Steuerungsmitteln (10) aktiviert werden, zerrissen zu werden.

6. System nach Anspruch 5, **dadurch gekennzeichnet, dass** es einen DNA-Tracer aufweist, der mit der unlöschbaren Tinte vermischt ist.

7. System nach Anspruch 6, **dadurch gekennzeichnet, dass** der DNA-Tracer für jeden Behälter spezifisch ist.

8. System nach einem der vorhergehenden Ansprüche, **dadurch gekennzeichnet, dass** jeder Behälter (1) eine Aufzeichnungseinheit (22), eine so genannte Blackbox, umfasst, die sämtliche Vorgänge, die am Behälter (1) zwischen dem Sockel (11) am Ausgangsort und dem Sockel (11) am Ankunftsort durchgeführt werden, aufzeichnet.

9. System nach Anspruch 8, **dadurch gekennzeichnet, dass** die Aufzeichnungseinheit (22) aus einer elektronischen Speicherkomponente EPROM besteht.

10. System nach einem der Ansprüche 8 oder 9, **dadurch gekennzeichnet, dass** die in der Aufzeichnungseinheit (22) gespeicherten Daten vollständig gelöscht werden, sobald der Behälter (1) auf dem Sockel (11) am Ankunftsort positioniert wird.

11. System nach einem der vorhergehenden Ansprüche, **dadurch gekennzeichnet, dass** der Sockel (11) aus einer waagrechten, rechteckigen Platine (23) besteht, die mit zwei Längsrändern (24) und einem Seitenrand (25) ausgestattet ist, der den hinteren Teil des Sockels (11) bildet.

12. System nach Anspruch 11, **dadurch gekennzeichnet, dass** die Platine (23) auf ihrer Oberseite zwei parallele Längsschienen (26) umfasst, die mit zwei komplementären, parallelen Längsrillen (27), die sich unter dem Fach (14) des Behälters (1) erstrecken, zusammenwirken.

13. System nach Anspruch 12, **dadurch gekennzeichnet, dass** die Schienen (26) auf ihren oberen Enden jeweils einen Längskontakt (28) aufweisen, der gegen eine Gleitbacke (29) gedrückt wird, die jeweils am Boden der Rillen (27) des Faches (14) des Behälters (1) angebracht ist, wobei die Kontakte (28) und die Gleitbacken (29) mit der Energiequelle des Sockels (11) beziehungsweise mit der Versorgungsquelle der internen Steuerungsmittel (10) des Behälters (1) verbunden sind.

14. System nach einem der Ansprüche 11 bis 13, **dadurch gekennzeichnet, dass** es mehrere Sockel (11) umfasst, die mit mindestens einem modularen, senkrechten Gerüst (30) verbunden sind, das eine waagrechte, im Großen und Ganzen rechteckige Grundplatte (31) aufweist, auf welche sich ein erster Sockel (11) stützt und von der sich drei Stützen (32) ausgehend von den Längsrändern (24) und dem Seitenrand (25) des ersten Sockels (11) erstrecken, wobei waagrechte Trägerplatten (33), die imstande sind, jeweils eine Sockel (11) aufzunehmen, in regelmäßigen Abständen an den Stützen (32) befestigt sind.

15. System nach Anspruch 14, **dadurch gekennzeichnet, dass** die Stützen (32) aus röhrenförmigen Elementen bestehen, deren Enden imstande sind, in Vorsprünge, die sich von der Oberseite der Grundplatte (31) erstrecken, oder in Anschlussteile eingesteckt zu werden.

16. System nach einem der vorhergehenden Ansprüche, **dadurch gekennzeichnet, dass** es eine Programmier- und Steuerungsvorrichtung (7) für die Behälter (1) umfasst, wobei Letztere auf ihren Sockeln (11) beim Absender (2) positioniert sind, der imstande ist, Daten an die elektronischen Karten (12) der Sockeln (11) und an das Serverzentrum (6) zu übermitteln.

17. System nach Anspruch 16, **dadurch gekennzeichnet, dass** die Programmier- und Steuerungsvorrichtung (7) für die Behälter (1) aus einem PC besteht, der mit einem flachen Touchscreen und Kommunikationsmitteln ausgestattet ist.

18. System nach einem der vorhergehenden Ansprüche, **dadurch gekennzeichnet, dass** es ein Fahrzeug (4) umfasst, das mit Kästen (35) ausgestattet ist, in denen Sockel (11) angeordnet sind, deren elektronische Karten (12) miteinander verbunden sind, damit die internen Steuerungsmittel (10) der Behälter (1) Informationen austauschen können.

19. System nach Anspruch 18, **dadurch gekennzeichnet, dass** das Fahrzeug (4) ein GPS-System umfasst, dessen Daten an die Behälter (1), die in den Kästen (35) positioniert sind, übertragen werden.
